# EUROPÄISCHE PATENTSCHRIFT

(11) **EP 2 766 688 B1**
(45) Veröffentlichungstag und Bekanntmachung des Hinweises auf die Patenterteilung: **09.09.2015**
(21) Anmeldenummer: 12730573.8
(22) Anmeldetag: 02.07.2012
(51) Int. Cl.: F41C 23/14

(54) **SCHULTERABSTÜTZUNG FÜR EINE FEUERWAFFE**
SHOULDER SUPPORT FOR A FIREARM
APPUI D'ÉPAULE POUR UNE ARME À FEU

(30) Priorität: 13.10.2011 DE 102011084430
(43) Veröffentlichungstag der Anmeldung: 20.08.2014
(73) Patentinhaber: Heckler & Koch GmbH, 78727 Oberndorf/Neckar (DE)
(72) Erfinder: FLUHR, Norbert, 78727 Oberndorf (DE); BANTLE, Johannes, 78662 Boesingen (DE); WITTENDORFER, Wolfgang, 78737 Fluorn-Winzeln (DE); KOHLER, Daniel, 78727 Oberndorf-Boll (DE); ROTH, Marc, 78727 Oberndorf (DE)
(74) Vertreter: DREISS Patentanwälte PartG mbB
(86) Internationale Anmeldenummer: PCT/EP2012/062796
(87) Internationale Veröffentlichungsnummer: WO 2013/053504

(56) Entgegenhaltungen:
- WO-A2-2008/140833
- US-A1- 2007 089 347
- US-A1- 2008 028 662
- US-A1- 2012 036 757

## Beschreibung

Die Erfindung betrifft eine Feuerwaffe mit den Merkmalen des Patentanspruchs 1.

Wenn im Folgenden Lagebezeichnungen im Sinne von "unten, oben, hinten, vorne, seitlich" genannt sind, sind Lagebezeichnungen gemeint, die sich bei einer Feuerwaffe in Haltung eines normalen Anschlags ergeben, bei welchem der Lauf der Feuerwaffe horizontal verläuft, sodass sich eine mit der Feuerwaffe verbundene Schulterstütze "hinten" befindet und die Mündung der Feuerwaffe nach "vorne" weist.

Aus der DE 10 2006 033 259 B4 ist eine verstellbare Schulterabstützung bekannt, welche es ermöglicht, eine nach hinten weisende Schulterabstützfläche in ihrer Lage relativ zu der Schulterstützenaufnahme eines Gewehrs einstellen zu können. Die bei dieser Schulterabstützung verwendete Wangenauflage ist als Teil der Schulterstütze gemeinsam mit dieser entlang der Einstellachse verstellbar. Somit steht die Wange eines Schützens je nach Einstelllage der Schulterstütze mit unterschiedlichen Abschnitten der Wangenauflage in Kontakt.

Aus der US 6,651,371 B2 (vgl. Figur 9) ist eine verstellbare Schulterabstützung bekannt, wobei eine relativ zu der Schulterstützenaufnahme der Feuerwaffe ortsfeste Wangenauflage verwendet wird.

Aus der US 2010/0205846 A1 und aus der US 7,810,270 B2 sind verstellbare Schulterabstützungen bekannt, bei denen die Wangenauflage mit der Schulterstützenaufnahme der Feuerwaffe verbunden ist. Bei der aus der US 2010/0205846 A1 bekannten Schulterabstützung ermöglicht eine Mehrzahl von Befestigungspunkten eine Befestigung der Wangenauflage in unterschiedlichen Relativlagen in Längsrichtung der Wangenauflage. Bei der aus der US 7,810,270 B2 bekannten Schulterabstützung ermöglicht eine Mehrzahl von Befestigungspunkten eine Befestigung der Wangenauflage in unterschiedlichen Neigungslagen.

Aus der US 2007/0289190 A1 ist eine Schulterabstützung für eine Feuerwaffe bekannt, welche eine relativ zu der Schulterabstützung in Längsrichtung der Waffe und in vertikaler Richtung verstellbare Wangenauflage umfasst. Eine weitere Feuerwaffe mit einer verstellbaren Wangenauflage ist aus der US 2008/0028662 bekannt.

Es hat sich herausgestellt, dass insbesondere bei höhen- oder neigungsverstellbaren Wangenauflagen bei bestimmten Feuerwaffen das Problem auftreten kann, dass das rückwärtige Ende des Ladehebels, welcher zum Durchladen der Feuerwaffe nach hinten bewegt wird, mit dem Bauraum, den die hochgestellte Wangenauflage einnimmt, kollidieren kann. Diese Situation tritt insbesondere dann auf, wenn ein Zielfernrohr verwendet wird, welches bezogen auf die Längsrichtung der Feuerwaffe relativ weit vorne angeordnet ist, sodass auch die Wangenauflage relativ weit vorne angeordnet sein muss, damit ein Schütze einen geeigneten Abstand zwischen seinem Auge und dem Okular des Zielfernrohrs einstellen kann. Bei einer solchen Konstellation wäre es äußerst unpraktisch, für jeden manuellen Ladevorgang die Wangenauflage entfernen oder tiefer stellen zu müssen. Die aus dem Stand der Technik bekannte Integration der Wangenauflage in die Schulterstütze (welche es erlaubt, die Wangenauflage gemeinsam mit der Schulterstütze nach hinten zu bewegen) ist aber aus ergonomischer Sicht nicht optimal, weil hierbei die Wange eines Schützen je nach Stellung der Schulterstütze an oder auf unterschiedlichen Abschnitten der Wangenauflage zur Anlage oder Auflage kommt und der Schütze mit hohem Zeitaufwand jedes Mal den für sein Auge optimalen Abstand zum Okular des Zielfernrohrs suchen muss.

Hiervon ausgehend liegt der vorliegenden Erfindung die Aufgabe zugrunde, eine Schulterabstützung bereitzustellen, welche eine einfache und ergonomisch günstige Bedienung einer Feuerwaffe ermöglicht.

Diese Aufgabe wird bei einer eingangs genannten Feuerwaffe erfindungsgemäß durch die kennzeichnenden Merkmale des Patentanspruchs 1 gelöst.

Die erfindungsgemäße Schulterabstützung ermöglicht eine einfache Verlagerung der Wangenauflage, sodass die Wangenauflage bei Bedarf einem raumgreifenden Ladehebel ausweichen kann. Darüber hinaus ermöglicht es die bewegbare Lagerung der Wangenauflage an der Schulterstütze, dass die Wangenauflage zwar prinzipiell gemeinsam mit der Schulterstütze bewegbar ist, jedoch bei Bedarf auch relativ zu dieser bewegbar ist, sodass die Lage der Wangenauflage in zu der Einstellachse parallelen Richtung unabhängig von der Lage der Schulterstütze längs der Einstellachse einstellbar ist.

Die erfindungsgemäße Schulterabstützung ermöglicht somit eine einfache und ergonomisch günstige Bedienung einer Feuerwaffe.

Bei einer bevorzugten Ausführungsform der Erfindung ist eine Kraftbeaufschlagungseinrichtung zur Beaufschlagung der Wangenauflage mit einer zu der Einstellachse parallel gerichteten Kraft vorgesehen. Die Kraftbeaufschlagungseinrichtung hat den Vorteil, dass die Wangenauflage entlang der Lagerung in einer definierten Richtung kraftbeaufschlagt ist, sodass die Wangenauflage in einer nachfolgend beschriebenen Grundstellung gehalten werden kann. Die maximale Kraft der Kraftbeaufschlagungseinrichtung ist vorzugsweise so bemessen, dass ein Schütze dieser Kraft manuell entgegenwirken kann. Bei der Kraftbeaufschlagungseinrichtung handelt es sich insbesondere um eine Feder.

Vorzugsweise ist die mittels der Kraftbeaufschlagungseinrichtung auf die Wangenauflage wirkende Kraft nach vorne gerichtet. Hierdurch befindet sich die Wangenauflage in einer Grundstellung möglichst nahe an der Feuerwaffe.

Erfindungsgemäß ist an der Schulterstützenaufnahme ein Anschlag zur Begrenzung eines Bewegungswegs der Wangenauflage vorgesehen. Der Anschlag ermöglicht die Definition einer Grundstellung der Wangenauflage relativ zu der Schulterstützenaufnahme und somit relativ zu der Feuerwaffe.

Nach einer Ausführungsform der Erfindung ist vorgesehen, dass der Anschlag relativ zu der Schulterstützenaufnahme ortsfest ist, sodass eine besonders einfach aufgebaute Schulterabstützung geschaffen werden kann.

Bei einer alternativen Ausführungsform ist vorgesehen, dass der Anschlag in einer zu der Einstellachse parallelen Richtung in seiner Lage relativ zu der Schulterstützenaufnahme einstellbar ist (beispielsweise mittels eines

Anschlags, der in einer Linearführung bewegbar geführt und in einer gewünschten Position mit Hilfe eines Feststellbolzens o.ä. feststellbar ist). Diese Einstellbarkeit ermöglicht eine Veränderung der Lage der Grundstellung der Wangenauflage.

Vorzugsweise umfasst die Lagerung eine Linearführung mit einer Führungsschiene und mit einem an oder in der Führungsschiene geführten Schlitten. Diese Linearführung ermöglicht eine einfache und zuverlässige Führung der Wangenauflage an der Schulterstütze. Es ist denkbar, einen ortsfesten Schlitten und eine bewegbare Führungsschiene vorzusehen; bevorzugt ist es jedoch, dass die Führungsschiene relativ zu der Schulterstütze ortsfest ist und dass der Schlitten bewegbar ist. Dementsprechend ist es bevorzugt, wenn die Wangenauflage mit dem Schlitten verbunden ist.

Zur weiteren Verbesserung der Ergonomie der Schulterabstützung wird vorgeschlagen, dass eine Wangenauflagen-Einstelleinrichtung zur Einstellung einer Höhe und/oder einer Neigung der Wangenauflage vorgesehen ist.

Schließlich ist es bevorzugt, wenn die Lagerung an mindestens einer Seitenfläche der Schulterstütze angeordnet ist, sodass eine nach oben weisende Oberfläche der Schulterstütze zumindest im Wesentlichen glattflächig, also frei von Bauteilen einer Lagerung, ausgebildet werden kann.

Es ist möglich, dass die Lagerung lediglich an einer Seitenfläche der Schulterstütze angeordnet ist und dass die Wangenauflage die Schulterstütze von einer Seitenfläche ausgehend sich über die Oberseite der Schulterstütze erstreckt und schließlich eine der ersten Seitenfläche abgewandte zweite Seitenfläche überlappt.

Es ist jedoch auch möglich, eine Wangenauflagen vorzusehen, welche lediglich eine Seitenfläche der Schulterstütze und nur die Oberseite der Schulterstütze oder auch nur einen Teil der Oberseite der Schulterstütze überlappt.

Schließlich ist es möglich, mehrere Lagerungen vorzusehen, sodass eine Wangenauflage wahlweise mit einer der Lagerungen verbindbar ist. Dies kann beispielsweise vorteilhaft sein kann, wenn eine Feuerwaffe von Rechthandbedienung auf Linkhandbedienung oder umgekehrt angepasst werden soll.

Weitere Merkmale und Vorteile der Erfindung sind Gegenstand der nachfolgenden Beschreibung und der zeichnerischen Darstellung bevorzugter Ausführungsbeispiele.

In den Zeichnungen zeigen:
Fig. 1 eine Seitenansicht einer ersten Ausführungsform einer Schulterabstützung;
Fig. 2 eine Seitenansicht der Schulterabstützung bei Verbindung mit einer Feuerwaffe, wobei die Schulterabstützung eine vordere Stellung einnimmt;
Fig. 3 eine der Fig. 2 entsprechende Ansicht bei Betätigung eines Ladehebels der Feuerwaffe;
Fig. 4 eine der Fig. 2 entsprechende Ansicht, wobei die Schulterabstützung eine ausgezogenen Stellung einnimmt, wobei eine Wangenauflage eine untere Stellung einnimmt und wobei ein rückwärtiger Schulterabstützabschnitt an einem Gehäuse der Schulterstütze anliegt;
Fig. 5 eine der Fig. 4 entsprechende Ansicht, wobei die Wangenauflage eine obere Stellung einnimmt;
Fig. 6 eine der Fig. 4 entsprechende Ansicht, wobei die Wangenauflage eine nach hinten geneigte Stellung einnimmt;
Fig. 7 eine der Fig. 4 entsprechende Ansicht, wobei die Wangenauflage eine nach vorne geneigte Stellung einnimmt;
Fig. 8 eine der Fig. 4 entsprechende Ansicht, wobei wobei der rückwärtige Schulterabstützabschnitt zu dem Gehäuse der Schulterstütze beabstandet ist;
Fig. 9 eine Schnittdarstellung der Schulterabstützung gemäß Fig. 1 längs einer in Fig. 3 mit IX-IX bezeichneten vertikalen Schnittebene;
Fig. 10 eine Schnittdarstellung der Schulterabstützung gemäß Fig. 1 längs in Fig. 3 mit X-X bezeichneten horizontalen Schnittebene;
Fig. 11 eine der Fig. 2 entsprechende Ansicht einer weiteren Ausführungsform einer Schulterabstützung;
Fig. 12 eine Seitenansicht der Schulterabstützung gemäß Fig. 11 aus einer im Vergleich zu Fig. 11 entgegengesetzen Blickrichtung und mit einer linksseitig montierten Wangenauflage;
Fig. 13 eine der Fig. 12 entsprechende Seitenansicht mit einer rechtsseitig montierten Wangenauflage;
Fig. 14 eine der Fig. 9 entsprechende Schnittdarstellung der Schulterabstützung gemäß Fig. 11;
Fig. 15 eine perspektivische Ansicht der Schulterabstützung gemäß Fig. 11 mit einer doppelseitigen Wangenauflage;
Fig. 16 eine der Fig. 15 entsprechende Ansicht mit einer einseitigen Wangenauflage;
Fig. 17 eine perspektivische Ansicht der Schulterabstützung gem. Fig. 11 aus einer im Vergleich zu Fig. 15 entgegengesetzten Perspektive; und
Fig. 18 eine der Fig. 17 entsprechende Ansicht bei Montage einer eine Lagerung abdeckenden Blende.

Eine Ausführungsform einer Schulterabstützung ist in der Zeichnung insgesamt mit dem Bezugszeichen 10 bezeichnet. Die Schulterabstützung 10 bildet bei Verbindung mit einer Feuerwaffe 12 (vgl. Figur 2) den rückwärtigen Teil dieser Feuerwaffe.

Die Schulterabstützung 10 umfasst eine Schulterstütze 14 mit einem Gehäuse 16, welches auf eine Schulterstützenaufnahme 18 der Feuerwaffe 12 aufschiebbar ist. Die Verbindung zwischen der Schulterstütze 14 und der Schulterstützenaufnahme 18 erfolgt mittels einer Verbindungseinrichtung 20, welche aus der DE 10 2006 033 259 B4 bekannt ist. Mittels einer ebenfalls aus der DE 10 2006 033 259 B4 bekannten Einstelleinrichtung 22 ist die Stellung der Schulterstütze 14 relativ zu der Schulterstützenaufnahme 18 längs einer Einstellachse 24 (vgl. Figuren 3 und 4) einstellbar. Bezüglich des Aufbaus und der Funktionsweise der Verbindungseinrichtung 20 und der Einstelleinrichtung 22 wird auf die Offenbarung der DE 10 2006 033 259 B4 Bezug genommen.

Die Schulterabstützung 10 umfasst eine von dem Gehäuse 16 separat bereitgestellte Wangenauflage 26, welche längs einer Bewegungsachse 28 relativ zu dem Gehäuse 16 der Schulterstütze 14 bewegbar ist. Die Bewegungsachse 28 und die Einstellachse 24 sind zueinander parallel oder zumindest im Wesentlichen zueinander parallel.

Die Bewegungsachse 28 ist durch eine an dem Gehäuse 16 der Schulterstütze 14 angeordnete Lagerung 30 definiert, welche weiter unten insbesondere unter Bezugnahme auf Figuren 9 und 10 detaillierter beschrieben ist.

Die Schulterabstützung 10 umfasst eine Kraftbeaufschlagungseinrichtung 32, welche insbesondere in Form einer Druckfeder 34 ausgebildet ist. Die Kraftbeaufschlagungseinrichtung 32 erzeugt eine insbesondere nach vorn gerichtete Kraft 36 (vgl. Fig. 1). Vorzugsweise fluchtet die Richtung der Kraft 36 mit der Bewegungsachse 28.

Die Lagerung 30 ermöglicht es, die Wangenauflage 26 längs der Bewegungsachse 28 entgegen der Wirkung der Druckfeder 34 aus ihrer in Figur 1 dargestellten vorderen Lage in eine in Figur 2 dargestellte rückwärtige Lage zu verbringen. In der in Figur 2 dargestellten Lage der Wangenauflage 26 ist der Bewegungsweg der Wangenauflage 26 nach vorne hin durch einen an der Schulterstützenaufnahme 18 ausgebildeten Anschlag 38 begrenzt (vgl. Figur 10). Der Anschlag 38 bewirkt, dass die Wangenauflage 26 trotz Wirkung der Druckfeder 34 relativ zu der Schulterstütze 14 eine in Figur 2 dargestellte rückwärtige Lage und nicht die in Figur 1 dargestellte vordere Lage einnimmt.

Die Druckfeder 34 bewirkt aber auch, dass bei einer Überführung der Schulterstütze 14 aus der vorderen Stellung gemäß Figur 2 in eine ausgezogene Stellung gemäß Figur 4 die Wangenauflage 26 nicht gemeinsam mit der Schulterstütze 14 in eine weiter hinten befindliche Lage verbracht wird, sondern relativ zu der Schulterstützenaufnahme 18 in derselben Lage verharrt.

Die in den Figuren 2 bis 4 dargestellte und durch den Anschlag 38 der Schulterstüztenaufnahme 18 bestimmte Lage der Wangenauflage 26 ist so ausgelegt, dass ein Ladehebel 40 der Feuerwaffe 12 (vgl. Figur 2) auch in seinem vollständig zurückgezogenen Zustand (vgl. Figur 3) nicht mit der Wangenauflage 26 kollidiert.

Die Lagerung 30 umfasst eine vorzugsweise an einer Seitenfläche 42 der Schulterstütze 14 angeordnete Führungsschiene 44, welche zur Führung eines längs der Führungsschiene 44 verschieblichen Schiebers oder Schlittens 46 (vgl. Figur 9) dient.

Die Wangenauflage 26 ist vorzugsweise lösbar mit dem Schlitten 46 verbunden. Im dargestellten Ausführungsbeispiel sind zwei Befestigungsschrauben 48 vorgesehen, welche in der Wangenauflage 26 ausgebildete Langlöcher 50 durchsetzen und welche mit Gewindeabschnitten 49 des Schlittens 46 verschraubt sind.

Die Befestigungsschrauben 48, die Gewindeabschnitte 49 und die Langlöcher 50 bilden gemeinsam eine Wangenauflagen-Einstelleinrichtung 52, welche eine Höhenverstellung und eine Neigungsverstellung der Wangenauflage 26 relativ zu dem Schlitten 46 ermöglicht. So ist in Figur 4 eine untere Stellung, in Figur 5 eine obere Stellung, in Figur 6 eine nach hinten geneigte Stellung und in Figur 7 eine nach vorn geneigte Stellung der Wangenauflage 26 dargestellt.

Die Schulterstütze 14 weist einen rückwärtigen Schulterabstützabschnitt 54 auf, welche an seinem rückwärtigen Ende eine profilierte Schulterabstützfläche 56 aufweist.

Der Schulterabstützabschnitt 54 ist relativ zu dem Gehäuse 16 der Schulterstütze 14 in einer zu der Einstellachse 24 parallelen Richtung einstellbar (vgl. beispielsweise Figuren 4 und 8). Zu diesem Zweck ist eine an sich bekannte und daher nicht näher erläuterte Fein-Einstelleinrichtung 58 vorgesehen, welche mittels eines Betätigungselements 60, beispielsweise in Form eines Rändelrades, betätigbar ist.

Im Folgenden wird insbesondere auf die Figuren 9 und 10 Bezug genommen. Der Schlitten 46 weist einen sich quer zu der Bewegungsachse 28 erstreckenden Anschlagkörper 62 auf, welcher an seiner Rückseite mit dem vorderen Ende der Druckfeder 34 kraftbeaufschlagt ist. An seiner Vorderseite wirkt der Anschlagkörper 62 in der vorderen Lage der Wangenauflage 26 mit dem Anschlag 38 der Schulterstützenaufnahme 18 zusammen. Damit sich der Anschlagkörper 62 entlang der Bewegungsachse 28 des Schlittens 46 bewegen kann, weist die Schulterstützenaufnahme 18 eine Längsnut 64 auf.

In Figur 10 ist eine alternative Anordnung des Anschlags 38 mit dem Bezugspfeil 66 bezeichnet. Diese Anordnung hat den Vorteil, dass auf die Längsnut 64 verzichtet und bereits existierende Schulterstützenaufnahmen 18 ohne weitere Anpassung verwendet werden können. In diesem Fall wird anstelle einer Druckfeder 34 eine (nicht dargestellte) Zugfeder verwendet, welche eine nach vorn gerichtete Zugkraft auf den Schlitten 46 ausübt.

In dem in der Zeichnung dargestellten Ausführungsbeispiel ist die Druckfeder 34 an ihrem rückwärtigen Ende an einem Abstützkörper 68 abgestützt.

Der Aufbau und die Funktionsweise einer nachfolgend unter Bezugnahme auf Figuren 11 bis 18 beschriebenen Schulterabstützung 10 entspricht dem Aufbau und der Funktionsweise der vorstehend unter Bezugnahme auf Figuren 1 bis 10 beschriebenen Schulterabstützung 10. Im Folgenden werden lediglich die Unterschiede zu der bereits vorstehend beschriebenen Schulterabstützung erläutert. Im Übrigen wird auf die vorstehende Beschreibung Bezug genommen.

Bei der Schulterabstützung 10 gemäß Figuren 11 bis 18 kann eine Wangenauflage 26 auf voneinander abgewandten Seitenflächen 42 (vgl. Figur 11) und 70 (vgl Figur 12) montiert werden. Hierfür weist die Schulterabstützung 10 jeweils eine Lagerung 30 an jeder der Seitenflächen 42 und 70 auf. Dies ermöglicht eine linksseitige Befestigung einer Wangenauflage 26 (vgl. Figuren 11 und 12) und eine rechtsseitige Befestigung einer Wangenauflage (vgl. Figur 13).

Zur Montage des Schlittens 46 der Lagerung 30 kann der rückwärtige Schulterstützabschnitt 54 mittels des Betätigungselements 60 ausgehend aus der in Figur 12 dargestellten, eingefahrenen Lage in eine ausgefahrene Lage (vgl. Figur 8) verbracht werden, sodass der zwischen dem Schulterstützabschnitt 54 und dem Gehäuse 16 entstehende Raum genutzt werden kann, um nach Entfernung des Abstützkörpers 68 ein vorderes Ende 74 des Schlittens 46 seitlich in eine Erweiterung 76 der Führungsschiene 44 einzubringen, während gleichzeitig ein rückwärtiges Ende 72 des Schlittens 46 in die Führungsschiene 44 eingeführt wird. Anschließend wird der Schlitten 46 nach vorne verschoben, die Druckfeder 34 entlang der Bewegungsachse 28 der Lagerung 30 angeordnet und die Führungsschiene 44 nach hinten durch den Abstützkörper 68 verschlossen.

Es versteht sich, dass die vorstehend beschriebene Montagemöglichkeit des Schlittens auch für die entgegengesetze Seite 70 der Schulterabstützung 10 und auch für die unter Bezugnahme auf Figuren 1 bis 10 beschriebene Schulterabstützung 10 besteht.

Bei den Wangenauflagen 26 kann es sich um beispielsweise in Figur 15 dargestellte Wangenauflagen 26 handeln, welche ausgehend von einer ersten Seitenfläche 42 sich über eine Oberseite 78 hinweg bis hin zu einer zweiten Seitenfläche 70 erstrecken (vgl. Figur 15). Alternativ hierzu erstreckt sich die Wangenauflage 26 nur über eine der Seitenflächen 42 oder 70 und nur über die Oberseite 78 oder einen Teil der Oberseite 78 (vgl. Figuren 16 und 17).

Insbesondere für den Fall einer nur einseitig überdeckenden Wangenauflage 26 und bei Verwendung nur einer Lagerung 30 kann es vorteilhaft sein, auf der einer solchen Lagerung 30 entgegengesetzten Seite eine Blende 80 zu verwenden, welche die Führungsschiene 44 vorzugsweise vollständig überdeckt oder ausfüllt (vgl. Figur 18).

## Patentansprüche

1. Feuerwaffe (12) mit Schulterabstützung (10), mit einer Schulterstütze (14), welche mittels einer Verbindungseinrichtung (20) mit einer Schulterstützenaufnahme (18) der Feuerwaffe verbindbar ist, mit einer Schulterstützen-Einstelleinrichtung (22) zur Einstellung einer Lage der Schulterstütze (14) relativ zu der Schulterstützenaufnahme (18) längs einer Einstellachse (24), und mit einer Wangenauflage (26), wobei die Wangenauflage (26) mittels einer Lagerung (30) an der Schulterstütze (14) in zu der Einstellachse (24) paralleler Richtung bewegbar gelagert ist, **dadurch gekennzeichnet, dass** an der Schulterstützenaufnahme (18) ein Anschlag (38) zur Begrenzung eines Bewegungswegs der Wangenauflage (26) nach vorne hin vorgesehen ist, wobei die durch den Anschlag (38) der Schulterstützenaufnahme (18) bestimmte Lage der Wangenauflage (26) so ausgelegt ist, dass ein Ladehebel (40) der Feuerwaffe (12) auch in seinem vollständig zurückgezogenen Zustand nicht mit der Wangenauflage (26) kollidiert.

2. Feuerwaffe (12) nach Anspruch 1, **gekennzeichnet durch** eine Kraftbeaufschlagungseinrichtung (32) zur Beaufschlagung der Wangenauflage (26) mit einer zu der Einstellachse (24) parallel gerichteten Kraft (36).

3. Feuerwaffe (12) nach Anspruch 2, **dadurch gekennzeichnet, dass** die Kraft (36) nach vorne gerichtet ist.

4. Feuerwaffe (12) nach Anspruch einem der voranstehenden Ansprüche, **dadurch gekennzeichnet, dass** der Anschlag (38) relativ zu der Schulterstützenaufnahme (18) ortsfest ist.

5. Feuerwaffe (12) nach einem der Ansprüche 1 bis 3, **dadurch gekennzeichnet, dass** der Anschlag (38) in einer zu der Einstellachse (24) parallelen Richtung in seiner Lage relativ zu der Schulterstützenaufnahme (18) einstellbar ist.

6. Feuerwaffe (12) nach einem der voranstehenden Ansprüche, **dadurch gekennzeichnet, dass** die Lagerung eine Linearführung mit einer Führungsschiene (44) und mit einem an oder in der Führungsschiene geführten Schlitten (46) umfasst.

7. Feuerwaffe (12) nach Anspruch 6, **dadurch gekennzeichnet, dass** die Wangenauflage (26) an dem Schlitten (46) befestigt ist.

8. Feuerwaffe (12) nach einem der voranstehenden Ansprüche, **dadurch gekennzeichnet, dass** eine Wangenauflagen-Einstelleinrichtung (52) zur Einstellung einer Höhe und/oder einer Neigung der Wangenauflage (26) vorgesehen ist.

9. Feuerwaffe (12) nach einem der voranstehenden Ansprüche, **dadurch gekennzeichnet, dass** die Lagerung (30) an mindestens einer Seitenfläche (42) der Schulterstütze (14) angeordnet ist.

## Claims

1. A firearm (12) with a shoulder support (10), comprising a shoulder stock (14) that can be joined by means of a connector (20) to a shoulder-stock receptacle (18) of the firearm, also comprising a shoulder-stock adjuster (22) to adjust the position of the shoulder stock (14) relative to the shoulder-stock receptacle (18) along an adjustment axis (24), and comprising a cheek rest (26), whereby the cheek rest (26) is mounted by means of a bearing (30) on the shoulder stock (14) so as to be movable in the direction parallel to the adjustment axis (24), **characterized in that** a stop (38) to limit a movement path of the cheek rest (26) towards the front is provided on the shoulder-stock receptacle (18), wherein the position of the cheek rest (26) defined by the stop (38) of the shoulder-stock receptacle (18) is configured in such a way that a cocking lever (40) of the firearm (12) does not collide with the cheek rest (26), even in the completely retracted state.

2. The firearm (12) according to claim 1, **characterized by** a force-application means (32) to apply a force (36) onto the cheek rest (26), said force (36) being oriented parallel to the adjustment axis (24).

3. The firearm (12) according to claim 2, **characterized in that** the force (36) is oriented towards the front.

4. The firearm (12) according to one of the preceding claims, **characterized in that** the stop (38) is stationary with respect to the shoulder-stock receptacle (18).

5. The firearm (12) according to one of claims 1 to 3, **characterized in that** the position of the stop (38) relative to the shoulder-stock receptacle (18) can be adjusted in a direction parallel to the adjustment axis (24).

6. The firearm (12) according to one of the preceding claims, **characterized in that** the bearing comprises a linear guide with a guide rail (44) and with a carriage (46) that runs in or on the guide rail.

7. The firearm (12) according to claim 6, **characterized in that** the cheek rest (26) is fastened to the carriage (46).

8. The firearm (12) according to one of the preceding claims, **characterized in that** a cheek-rest adjuster (52) is provided in order to set the height and/or slant of the cheek rest (26).

9. The firearm (12) according to one of the preceding claims, **characterized in that** the bearing (30) is arranged on at least one side surface (42) of the shoulder stock (14).

## Revendications

1. Arme à feu (12) à appui d'épaule (10), ayant une crosse (14) qui peut être reliée par l'intermédiaire d'un dispositif de liaison (20) à un logement de crosse (18) de l'arme à feu, un dispositif de réglage de crosse (22) pour ajuster une position de la crosse (14) par rapport au logement de crosse (18) le long d'un axe d'ajustement (24), et un support de joue (26), dans laquelle ledit support de joue (26), par l'intermédiaire d'un palier (30) situé sur la crosse (14), est supporté de manière mobile parallèlement à l'axe d'ajustement (24), **caractérisée en ce qu'**une butée (38) est prévue sur le logement de crosse (18) pour limiter un trajet de déplacement du support de joue (26) vers l'avant, dans lequel la position du support de joue (26) déterminée par la butée (38) du logement de crosse (18) est conçue de telle sorte qu'un levier d'armement (40) de l'arme à feu (12) n'entre pas en collision avec le support de joue (26) également dans son état complètement rétracté.

2. Arme à feu (12) selon la revendication 1, **caractérisée par** un dispositif d'application de force (32) destiné à agir sur le support de joue (26) à l'aide d'une force (36) dirigée parallèlement à l'axe d'ajustement (24).

3. Arme à feu (12) selon la revendication 2, **caractérisée en ce que** la force (36) est dirigée vers l'avant.

4. Arme à feu (12) selon l'une quelconque des revendications précédentes, **caractérisée en ce que** la butée (38) est fixe par rapport au logement de crosse (18).

5. Arme à feu (12) selon l'une quelconque des revendications 1 à 3, **caractérisée en ce que** la position de la butée (38) peut être ajustée, dans une direction parallèle à l'axe d'ajustement (24), par rapport au logement de crosse (18).

6. Arme à feu (12) selon l'une quelconque des revendications précédentes, **caractérisée en ce que** le palier présente un guidage linéaire à l'aide d'un rail de guidage (44), et d'un chariot (46) guidé sur ou dans le rail de guidage.

7. Arme à feu (12) selon la revendication 6, **caractérisée en ce que** le support de joue (26) est fixé sur le chariot (46).

8. Arme à feu (12) selon l'une quelconque des revendications précédentes, **caractérisée en ce qu'**un dispositif d'ajustement de support de joue (52) est prévu, pour ajuster une hauteur et/ou une inclinaison du support de joue (26).

9. Arme à feu (12) selon l'une quelconque des revendications précédentes, **caractérisée en ce que** le palier (30) est agencé sur au moins une surface latérale (42) de la crosse (14).
